# EUROPÄISCHE PATENTSCHRIFT

(11) **EP 0 282 616 B1**
(45) Veröffentlichungstag und Bekanntmachung des Hinweises auf die Patenterteilung: **04.10.1989**
(21) Anmeldenummer: 87103907.9
(22) Anmeldetag: 17.03.1987
(51) Int. Cl.: B05B 17/06

(54) **Ultraschall-Flüssigkeitszerstäuber**
Ultrasonic liquid sprayer
Pulvérisateur de liquide à ultrasons

(43) Veröffentlichungstag der Anmeldung: 21.09.1988
(73) Patentinhaber: Lechler GmbH & Co.KG, D-7012 Fellbach (DE)
(72) Erfinder: Bendig, Lothar, D-7417 Pfullingen (DE); Hofmann, Frieder, D-7430 Metzingen (DE)
(74) Vertreter: Scheffler, Dietrich, Dipl.-Ing. Dr.

(56) Entgegenhaltungen:
- BE-A- 902 301

## Beschreibung

Die Erfindung bezieht sich auf einen Ultraschall-Flüssigkeitszerstäuber nach dem Oberbegriff des Patentanspruchs I.

Ein Ultraschall-Flüssigkeitszerstäuber, der einen Teil der vorbezeichneten Merkmale aufweist, ist durch die DE-PS 32 33 901 bekannt geworden. Eine teilweise Weiterentwicklung dieses bekannten Ultraschall-Flüssigkeitszerstäubers zeigt die BE-A 902.301. Sie besteht in einer auf dem Zerstäuberteller aufliegenden siebartigen Membran, die bewirkt, daß die vom Zerstäuberteller abnebelnden Tröpfchen über eine bestimmte Strecke in gezieltem Strahl geführt werden. Die strahlförmig gerichtete Abnebelung bedeutet einen entscheidenden Vorteil in dem Bestreben, die Tröpfchen möglichst an diejenigen Stellen des zu besprühenden Gegenstands zu bringen, an denen ihr Auftreffen erwünscht ist. Im einzelnen besteht die bekannte Vorrichtung nach BE-A 902.301 aus einem festen, die siebförmige Membran tragenden Aufsatzstück, das über eine starre Verbindung auf dem Gehäuse des Uitraschall-Flüssigkeitszerstäubers befestigt ist. Hierdurch ist, bedingt durch die unvermeidlichen Toleranzen aller Bauteile, nicht gewährleistet, daß die Membran immer mit einer definierten Vorspannung auf dem Zerstäuberteller aufliegt. So hat eine etwaige zu starke Vorspannkraft die nachteilige Wirkung, daß der Zerstäuberteller gebremst wird und somit nicht mehr schwingen kann. Eine zu geringe Vorspannung oder gar ein Luftspalt zwischen Membran und Zerstäuberteller dagegen würde den Nachteil bedeuten, daß die angestrebte Wirkung der Membran, nämlich den Flüssigkeitsfilm gleichmäßig auf dem Zerstäuberteller zu verteilen, nicht mehr zum Tragen kommt und die vom Zerstäuberteller abgenebelten Tropfen vielmehr in der Membran hängen bleiben.

Ausgehend von dem geschilderten Stand der Technik ist es die Aufgabe der vorliegenden Erfindung, einen Ultraschall-Flüssigkeitszerstäuber der eingangs bezeichneten Gattung zu schaffen, bei dem die Membran immer mit einer genau definierten Vorspannung auf dem Zerstäuberteller aufliegt und der somit die bei bisherigen Ultraschall-Flüssigkeitszerstäubern der in Rede stehenden Art noch nicht erreichte Betriebssicherheit gewährleistet.

Gemäß der Erfindung wird die Aufgabe durch die im kennzeichnenden Teil des Patentanspruchs I angegebenen Merkmale gelöst.

Vorteilhafte Ausgestaltungen der Erfindung können den Unteransprüchen entnommen werden.

Zur Veranschaulichung der Erfindung dient ein in der Zeichnung dargestelltes Ausführungsbeispiel, das nachstehend beschrieben ist. Die Zeichnung zeigt im einzelnen - teils in Seitenansicht, teils im vertikalen Längsschnitt - eine Ausführungsform eines Ultraschall-Flüssigkeitszerstäubers.

Es bezeichnet 10 ein piezoelektrisches Wandlerteil, welches zur Umformung von elektrischer in mechanische Schwingungsenergie dient. Das piezoelektrische Wandlerteil 10 besteht aus zwei Keramikscheiben II, 12. Zwischen den beiden Keramikscheiben 11, 12 des piezoelektrischen Wandlerteils 10 liegt eine mit 13 bezeichnet Elektrode, die einen (in der Zeichnung nicht gezeigten) elektrischen Anschluß nach außen enthält. Die piezoelektrischen Scheiben II, 12 sitzen konzentrisch auf einem Zapfenteil 14, welches ein Gewinde 15 besitzt. Nach der anderen Seite hin (in der Zeichnung rechts) verbreitert sich das Zapfenteil 14 absatzartig zu einem Wandlerelement 16, welches als rechtsseitiger axialer Anschlag für die drei piezoelektrischen Scheiben II, 12, 13 dient. An der linken Seite erfolgt die axiale Fixierung der piezoelektrischen Scheiben II, 12, 13 durch eine Mutter 17, die auf das Gewinde 15 aufgeschraubt ist.

Wie weiterhin aus der Zeichnung hervorgeht, besitzt das Wandlerelement 16 eine seitliche Anschlußbohrung 18, in die eine der Flüssigkeitszufuhr dienende Leitung 19 einmündet. Die durch die Leitung 19 zugeführte Flüssigkeit gelangt in eine sich innerhalb eines Amplitudentransformators 20 erstreckende Axialbohrung (nicht gezeigt). Der Amplitudentransformator 20 ist einstückig mit den Teilen 16 und 14 verbunden. Er geht an seinem Ende - ebenfalls einstückig - in einen Zerstäuberteller 21 über. Die Teile 20, 21 werden von der bereits erwähnten Bohrung mittig axial durchsetzt. Die zu zerstäubende Flüssigkeit wird auf die Oberfläche des Zerstäubertellers 21 gefördert, wo aufgrund der hochfrequenten Schwingungen des Zerstäubertellers 21 eine feine Zerstäubung der Flüssigkeit erfolgt.

Die Zeichnung macht weiterhin deutlich, daß die Teile 16, 20 und 21 konzentrisch von einem etwa zylindrischen Gehäuse umgeben sind, das insgesamt mit 22 beziffert ist. Das Gehäuse 22 ist auf einen zwischen Amplitudentransformator 20 und Wandlerelement 16 ausgebildeten Flansch 23 aufgesetzt. Beidseitig des Flansches 23 sind zwei ringförmige Dichtungen 24, 25 angeordnet, die eine Abdichtung zwischen dem hochspannungsführenden piezoelektrischen Wandlerteil 10 und dem mit Flüssigkeit in Kontakt stehenden Amplitudentransformator 20 gewährleisten. Für die erforderliche Befestigung von Gehäuse 22 und Dichtungen 24, 25 am Flansch 23 sorgen eine Druckscheibe 26 und ein diese beaufschlagender Sicherungsring 27, der in einer Nut 28 des Gehäuses 22 fixiert ist. Das Gehäuse 22 weist eine Radialbohrung 29 auf, die von der Flüssigkeitsleitung 19 durchsetzt ist.

Wie des weiteren aus der Zeichnung hervorgeht, ist der vordere Teil des Amplitudentransformators 20, einschließlich Zerstäuberteller 21, innerhalb des Gehäuses 22 von einem insgesamt mit 30 bezeichneten Aufsatz umgeben, der an seiner Vorderseite eine siebförmige Membran 31 trägt. Der Aufsatz 30 ist - wie weiter unten im einzelnen erläutert - so am Gehäuse 22 gehalten, daß die Membran unter federnder Vorspannung auf dem Zerstäuberteller 21 aufliegt.

Der Aufsatz 30 besteht aus zwei konzentrisch zueinander angeordneten Teilen, wobei ein innenliegender erster Aufsatzteil 32 die Membran 31 trägt und ein außenliegender zweiter Aufsatzteil 33 zur Befestigung des gesamten Aufsatzes 30 am Gehäuse 22 dient. Der erste Aufsatzteil 32 besitzt einen radial nach außen gerichteten Bund 34, und der zweite Aufsatzteil 33 weist einen radial nach innen gerichteten Absatz 35 auf. Zwischen den beiden Aufsatzteilen 32, 33 und diese in zueinander entgegengesetzten Axialrichtungen beaufschlagend ist eine Schraubendruckfeder 36 so angeordnet, daß die siebförmige Membran 31 federnd mit dem Zerstäuberteller 21 in Anlage gehalten und die Reaktionskraft der Schraubendruckfeder 36 in den gehäusefesten zweiten Aufsatzteil 33 eingeleitet wird. Hierbei stützt sich die Schraubendruckfeder 36 einerseits am Bund 34, andererseits am Absatz 35 ab. Zwischen der Außenwandung des zylindrischen ersten Aufsatzteils 32 und der Innenwandung des Gehäuses 22 ergibt sich durch die im Vorstehenden beschriebenen Konstruktionsmerkmale ein Ringspalt 37, der zur Aufnahme der Schraubendruckfeder 36 dient.

Wie die Zeichnung weiterhin zeigt, ist der zweite Aufsatzteil 33 als Überwurfmutter ausgebildet und auf ein entsprechendes Außengewinde 38 des Gehäuses 22 aufgeschraubt. Alternativ zum Gewindeanschluß kann die Überwurfmutter 33 durch eine Bajonett- oder Schnappverbindung an dem Gehäuse 22 befestigbar sein.

Die Schraubendruckfeder 36 ist bei 40 durch einen Preßsitz im zweiten Aufsatzteil 33 unlösbar befestigt.

Bei dem dargestellten Ausführungsbeispiel ist die Membran 31 am vorderen Ende des ersten Aufsatzteils 32 befestigt. Der erste Aufsatzteil 32 erstreckt sich demgemäß - ausgehend vom Zerstäuberteller 21 - nach rückwärts. Hierbei besteht der erste Aufsatzteil 32 aus zwei konzentrischen Hülsen 41, 42, wobei die äußere Hülse 41 einen die innere Hülse 42 am vorderen Ende übergreifenden Bund 43 aufweist. Die Membran 31 ist zwischen der vorderen Stirnfläche der inneren Hülse 42 und dem Bund 43 eingeklebt.

Nach einer denkbaren anderen Ausführungsform kann aber auch der erste Aufsatzteil 32 einteilig als Kunststoff-Spritzteil ausgebildet und die Membran 31 an ihrem Rand von dem Material des ersten Aufsatzteils 32 umspritzt sein.

## Patentansprüche

I. Ultraschall-Flüssigkeitszerstäuber, mit einem piezoelektrischen Wandlerelement, das mechanisch mit einem Amplitudentransformator (auch als "Horn" oder "Rüssel" bezeichnet) gekoppelt ist, mit einem am freien Ende des Amplitudentransformators angeordneten Zerstäuberteller, ferner mit einem zumindest den Amplitudentransformator umgebenden Gehäuse und mit einem eine siebförmige Membran tragenden Aufsatz, der am Gehäuse derart befestigt ist, daß die Membran auf dem Zerstäuberteller aufliegt,
dadurch gekennzeichnet, daß der Aufsatz (30) aus zwei konzentrisch zueinander angeordneten Teilen besteht, wobei ein innenliegender erster Aufsatzteil (32) die Membran (31) trägt und ein außenliegender zweiter Aufsatzteil (33) zur Befestigung des gesamten Aufsatzes (30) am Gehäuse (22) dient, und daß zwischen den beiden Aufsatzteilen (32, 33) und diese in zueinander entgegengesetzten Axialrichtungen beaufschlagend Federmittel (36) angeordnet sind, derart, daß die siebförmige Membran (31) federnd mit dem Zerstäuberteller (21) in Anlage gehalten und die Reaktionskraft der Federmittel (36) hierbei in den gehäusefesten zweiten Aufsatzteil (33) eingeleitet wird.

2. Ultraschall-Flüssigkeitszerstäuber nach Anspruch I,
dadurch gekennzeichnet, daß der erste Aufsatzteil (32) einen radial nach außen gerichteten Bund (34) und der zweite Aufsatzteil (33) einen radial nach innen gerichteten Absatz (35) aufweist und daß die Federmittel (36) einerseits am Bund (34), andererseits am Absatz (35) angreifen.

3. Ultraschall-Flüssigkeitszerstäuber nach Anspruch I oder 2,
dadurch gekennzeichnet, daß zwischen der Außenwandung des zylindrischen ersten Aufsatzteils (32) und der Innenwandung des Gehäuses (22) ein Ringspalt (37) ausgebildet ist, der zur Aufnahme der Federmittel (36) dient.

4. Ultraschall-Flüssigkeitszerstäuber nach Anspruch 2 und 3,
dadurch gekennzeichnet, daß der Ringspalt (37) an seinem vorderen zerstäubertellerseitigen Ende vom Absatz (35) des zweiten Aufsatzteils (33) und an seinem rückwärtigen Ende vom Bund (34) des ersten Aufsatzteils (32) axial begrenzt wird und daß in dem Ringspalt (37) eine Schraubendruckfeder (36) angeordnet ist.

5. Ultraschall-Flüssigkeitszerstäuber nach Anspruch 2, 3 oder 4,
dadurch gekennzeichnet, daß die Federmittel (36) durch einen Preßsitz im zweiten Aufsatzteil (33) unlösbar befestigt sind.

6. Ultraschall-Flüssigkeitszerstäuber nach einem oder mehreren der vorstehenden Ansprüche,
dadurch gekennzeichnet, daß die Membran (31) am vorderen Ende des ersten Aufsatzteils (32) befestigt ist und der erste Aufsatzteil (32) sich - ausgehend vom Zerstäuberteller (21) - nach rückwärts erstreckt.

7. Ultraschall-Flüssigkeitszerstäuber nach Anspruch 6,
dadurch gekennzeichnet, daß der erste Aufsatzteil (32) aus zwei konzentrischen Hülsen (41, 42) besteht, wobei die äußere Hülse (41) einen die innere Hülse (42) am vorderen Ende übergreifenden Bund (43) aufweist, und daß die Membran (31) zwischen der vorderen Stirnfläche der inneren Hülse (42) und dem Bund (43) eingeklebt ist.

8. Ultraschall-Flüssigkeitszerstäuber nach einem oder mehreren der Ansprüche I bis 6,
dadurch gekennzeichnet, daß der erste Aufsatzteil (32) einteilig als Kunststoff-Spritzteil ausgebildet und die Membran (31) an ihrem Rand von dem Material des ersten Aufsatzteils (32) umspritzt ist.

9. Ultraschall-Flüssigkeitszerstäuber nach einem oder mehreren der vorstehenden Ansprüche,
dadurch gekennzeichnet, daß der zweite Aufsatzteil (33) als Überwurfmutter ausgebildet und auf ein entsprechendes Außengewinde (38) des Gehäuses (22) aufgeschraubt ist.

10. Ultraschall-Flüssigkeitszerstäuber nach einem oder mehreren der Ansprüche 1 bis 8,
dadurch gekennzeichnet, daß der zweite, als Überwurfmutter ausgebildete Aufsatzteil (33) eine Bajonettverbindung zum Gehäuse (22) aufweist.

11. Ultraschall-Flüssigkeitszerstäuber nach einem oder mehreren der Ansprüche 1 bis 8,
dadurch gekennzeichnet, daß der zweite, als Überwurfmutter ausgebildete Aufsatzteil (33) eine Schnappverbindung zum Gehäuse (22) aufweist.

12. Ultraschall-Flüssigkeitszerstäuber nach einem oder mehreren der vorstehenden Ansprüche, dadurch gekennzeichnet, daß das Gehäuse (22) auf einen zwischen Wandlerelement (16) und Amplitudentransformator (20) ausgebildeten Flansch (23) aufgesetzt, mittels beidseitig des Flansches (23) angeordneter Dichtungsringe (24, 25) gegenüber dem Wandlerelement (16) abgedichtet und durch eine Druckscheibe (26) mit Sicherungsring (27) an dem Flansch (23) befestigt ist.

## Claims

1. An ultrasonic atomizer for liquids, comprising a piezoelectric transducer mechanically coupled to an amplitude transformer (also called "horn" or "blowpipe"), further an atomizing disk mounted on the free end of the amplitude transformer, further a housing enclosing at least the amplitude transformer and a cap supporting a sieve-like diaphragm and so mounted on the housing that the diaphragm rests on the atomizing disk, characterized in that the cap (30) consists of two parts mounted mutually concentrically, an inner first cap part (32) supporting the diaphragm (31) and an outer, second cap part (33) serving to mount the entire cap (30) on the housing (22) and in that spring means (36) are mounted between the two cap parts (32, 33) and loading them into mutually opposite axial directions in such a manner that the sieve-like diaphragm (31) is held elastically against the atomizing disk (21) and that the opposing force from the spring means (36) is transmitted thereby into the second cap part (33) fixed in the housing.

2. Ultrasonic liquid-atomizer defined in claim 1, characterized in that the first part (32) comprises a radially outward collar (34) and the second cap part (33) comprises a radially inward offset (35) and in that the spring means (36) act on one hand on the collar (34) and on the other on the offset (35).

3. Ultrasonic liquid-atomizer defined in claim 2, characterized by an annular gap (37) receiving the spring means (36) being present between the outer wall of the cylindrical first cap part (32) and the inner wall of the housing (22).

4. Ultrasonic liquid-atomizer defined in claim 3, characterized in that the annular gap (37) is axially bounded at its front end on the side of the atomizing disk by the offset (35) of the second cap part (32) and at its rear end by the collar (34) of the first cap part (32) and in that a helical compression spring (36) is present in the annular gap (37).

5. Ultrasonic liquid-atomizer defined in claim 2, characterized in that the spring means (36) is undetachably mounted by a press-fit into the second cap part (33).

6. Ultrasonic liquid-atomizer defined in claim 1, characterized in that the diaphragm (31) is fastened to the front end of the first cap part (32) and in that the first cap part (32) - starting from the atomizing disk (21) - extends rearward.

7. Ultrasonic liquid-atomizer defined in claim 6, characterized in that the first cap part (32) consists of two concentric sleeves (41, 42), the outer sleeve (41) comprising a bead (43) overlapping the inner sleeve (42) at the front end, and in that the diaphragm (31) is bonded between the front end face of the inner sleeve (42) and the collar (43).

8. Ultrasonic liquid-atomizer defined in claim 1, characterized in that the first cap part (32) is integrally injection-molded and in that the diaphragm (31) is enclosed at its edge by the injection-molded material of the first cap part (32).

9. Ultrasonic liquid-atomizer defined in claim 1, characterized in that the second cap part (33) in the form of a cap-nut is screwed onto a corresponding outer thread (38) of the housing (22).

10. Ultrasonic liquid-atomizer defined in claim 1, characterized in that the second cap part (33) is a screw-cap and comprises a bayonet-connection to the housing (22).

11. Ultrasonic liquid-atomizer defined in claim 1 characterized in that the second cap part (33) in the form of a screw-cap comprises a snap-in connection to the housing (22).

12. Ultrasonic liquid-atomizer defined in claim 1, characterized in that the housing (22) is mounted on a flange (23) formed between the converter (16) and the amplitude transformer (20) and is sealed relative to the converter (16) by sealing rings (24, 25) mounted on both sides of the flange (23) and is fastened by a pressure disk (26) with securing ring (27) to the flange (23).

## Revendications

1. Pulvérisateur de liquide fonctionnant par ultrasons, avec un élément de transducteur piézoélectri- que qui est accouplé mécaniquement à un transformateur d'amplitude (désigné aussi par les termes de "cornet" ou de "trompe"), avec un plateau de pulvérisation disposé à l'extrémité libre du transformateur d'amplitude, avec encore une enveloppe entourant au moins le transformateur d'amplitude et avec une garniture portant une membrane en forme de tamis, fixée à l'enveloppe, de telle sorte que la membrane s'applique sur le plateau de pulvérisation, caractérisé en ce que la garniture (30) consiste en deux parties disposées concentriquement l'une par rapport à l'autre, où une première partie de garniture (32) se trouvant à l'intérieur porte la membrane (31) et où une seconde partie de garniture (33) se trouvant à l'extérieur sert à la fixation de toute la garniture (30) à l'enveloppe (22), et en ce que, entre les deux parties de garniture (32, 33) et sollicitant ces dernières en directions axiales opposées, sont disposés des moyens à ressort (36), de telle sorte que la membrane (31) en forme de tamis est maintenue en application élastique avec le plateau de pulvérisation (21) et que la force de réaction des moyens à ressort (36) est dirigée alors dans la seconde partie de garniture (35) solidaire de l'enveloppe.

2. Pulvérisateur de liquide fonctionnant par ultrasons suivant la revendication 1, caractérisé en ce que la première partie de garniture (32) présente un collet (34) dirigé radialement vers l'extérieur, et en ce que la seconde partie de garniture (33) présente une partie décalée, dirigée radialement vers l'intérieur, et en ce que les moyens à ressort (36) s'appliquent d'une part au collet (34) et d'autre part à la partie décalée (35).

3. Pulvérisateur de liquide fonctionnant par ultrasons, suivant la revendication 1 ou 2, caractérisé en ce que, entre la paroi extérieure de la première partie de garniture cylindrique (32) et la paroi intérieure de l'enveloppe (22), est formé un intervalle annulaire (37) qui sert à recevoir les moyens à ressort (36).

4. Pulvérisateur de liquide fonctionnant par ultrasons, suivant les revendications 2 et 3, caractérisé en ce que l'intervalle annulaire (37) est limité axialement, à son extrémité avant, du coté du plateau de pulvérisation, par la partie décalée (55) de la seconde partie de garniture (33) et, à son extrémité arrière, par le collet (34) de la première partie de garniture (32), et en ce que, dans l'intervalle annulaire (37) est disposé un ressort hélicoïdal de compression (36).

5. Pulvérisateur de liquide fonctionnant par ultrasons, suivant la revendication 2, 3 ou 4, caractérise en ce que les moyens à ressort (36) sont fixés de manière inamovible, par un ajustement pressé, dans la seconde partie de garniture (33).

6. Pulvérisateur de liquide fonctionnant par ultrasons, suivant une ou plusieurs des revendications précédentes, caractérisé en ce que la membrane (31) est fixée à l'extrémité avant de la première partie de garniture (32) et en ce que la première partie de garniture (32) s'étend vers l'arrière à partir du plateau de pulvérisation (21).

7. Pulvérisateur de liquide fonctionnant par ultrasons, suivant la revendication 6, caractérisé en ce que la première partie de garniture (32) se compose de deux douilles concentriques (41, 42), où la douille extérieure (41) présente un collet (43) surplombant la douille inférieure (42) à son extrémité avant, et en ce que la membrane (31) est collée entre la face frontal avant de la douille inférieure (42) et le collet (43).

8. Pulvérisateur de liquide fonctionnant par ultrasons, suivant une ou plusieurs des revendications 1 à 6, caractérisé en ce que la première partie de garniture (32) est formée en une pièce par une partie de matière synthétique coulée par injection, et en ce que la membrane (31) est recouverte par injection, à son bord, par la matière de la première partie de garniture (32).

9. Pulvérisateur de liquide fonctionnant par ultrasons, suivant une ou plusieurs des revendications précédentes, caractérisé en ce que la seconde partie de garniture (33) est réalisée par un écrou-chapeau et est vissée sur un filet extérieur correspondant (38) de l'enveloppe (22).

10. Pulvérisateur de liquide fonctionnant par ultrasons, suivant une ou plusieurs des revendications 1 à 8, caractérisé en ce que la seconde partie de garniture ( 3) réalisée comme écrou-chapeau présente un assemblage à baïonnette avec l'enveloppe (22).

11. Pulvérisateur de liquide fonctionnant par ultrasons, suivant une ou plusieurs des revendications 1 à 8, caractérisé en ce que la seconde partie de garniture (33) réalisée comme écrou-chapeau présente un assemblage à déclic avec l'enveloppe (22).

12. Pulvérisateur de liquide fonctionnant par ultrasons, suivant une ou plusieurs des revendications précédentes, caractérisé en ce que l'enveloppe (22) est montée sur une bride (23) formée entre l'élément de transducteur (16) et le transformateur d'amplitude (20), est rendue étanche par rapport à l'élément de transducteur (16) au moyen de bagues d'étanchéité (24, 25) disposées des deux côtés de la bride (23), et est fixée à la bride (23) par un disque de pression (26) avec une bague de sécurité (27).
